# FASCICULE DE BREVET EUROPEEN

(11) **EP 0 026 703 B1**
(45) Date de publication et mention de la délivrance du brevet: **30.11.1983**
(21) Numéro de dépôt: 80401351.4
(22) Date de dépôt: 23.09.1980
(51) Int. Cl.: H01R 13/627

(54) **Embase de raccordement pour circuits électriques, et circuit muni d'une telle embase**
Kupplungssockel für elektrische Stromkreise und mit einem solchen Sockel versehener Stromkreis
Coupling base for electrical circuits and circuit provided with such a base

(30) Priorité: 27.09.1979 FR 7924049
(43) Date de publication de la demande: 08.04.1981
(73) Titulaire: SOCAPEX, F-92153 Suresnes (FR)
(72) Inventeur: Lesaint, Emile, F-75360 Paris Cedex 08 (FR); Carre, Jacques, F-75360 Paris Cedex 08 (FR); Begue, Jacques, F-75360 Paris Cedex 08 (FR)
(74) Mandataire: Vesin, Jacques

## Description

La présente invention se rapporte au domaine des connecteurs électriques, constitués d'un socle fixe et d'une fiche mobile, réalisés en matériau isolant, et supportant l'un et l'autre des éléments de contact réalisés en matériau conducteur, dont la forme complémentaire assure, par pénétration mutuelle pendant l'enfichage, le raccordement électrique désiré.

De tels connecteurs sont largement répandus mais leur mise en oeuvre dans certains domaines d'exploitation, tels que les centraux téléphoniques par exemple, entraîne des exigences particulières, telles que la réalisation d'un guidage de la fiche par rapport à l'embase pendant l'opération d'enfichage manuel, associé à un verrouillage de celle-ci à la fin de cette opération.

Cependant, si la conception et la réalisation de guides et/ou de verrous pour fiche mobile de connecteur est possible dans un cas général, elle conduit habituellement, lors de l'extraction manuelle de la fiche, à la necessité de deux opérations manuelles distinctes, à savoir (a), action sur le dispositif de verrouillage pour libérer la fiche, et (b) extraction de la fiche par prêt tension et traction manuelles sur le boîtier.

Cette nécessité, gênante de façon générale, revêt un caractère particulièrement néfaste dans le cas ides centraux téléphoniques, où les socles des embases sont disposés côte à côte à des distances mutuelles très réduites pour des raisons d'encombrement.

Il en découle un premier problème, dû à la faible distance qui en résulte pour deux fiches mobiles adjacentes, rendant très difficile leur mise en place et leur enlèvement manuels par préhension des parties latérales du boîtier de la fiche.

Une deuxième difficulté en résulte, liée à l'existence du dispositif de verrouillage lui-même, dont les faibles distances entre fiches rendent l'accès manuel et le déverrouillage compliqués, opération préalable dont on a montré plus haut la nécessité.

Dans le domaine industriel des centraux téléphoniques, une embase connue a été proposée, dénommée »Mâle DIN inversée«, qui vise à remédier à ces difficultés.

De forme générale parallélépipédique, elle présente une face d'accès ouverte pour la fiche mobile, encadrée sur ses deux grands côtés par des rebords en saillie; et la disposition particulière adoptée pour surmonter les inconvénients indiqués est la réalisation d'un canal, de section rectangulaire, porté par l'un de ces rebords en saillie, en débouchant de chaque côté de celui-ci. Ce canal est destiné à assurer la fonction de réceptable pour la fixation de tout dispositif de verrouillage, tel qu'un levier dont la base est enracinée dans ce canal, et l'autre extrémité, terminée par un crochet, coopère avec un logement porté par une des grandes faces latérales du boîtier de la fiche mobile.

Cependant, ce verrouillage est affecté des inconvénients indiqués plus haut dans les applications où une grande quantité de connecteurs est mise en oeuvre avec les faces latérales très proches les unes des autres. De plus, une inclinaison accidentelle de la fiche fait décrocher le verrou de son logment.

Il a été également proposé d'utiliser le canal pour lui faire assumer le rôle d'une partie du dispositif de verrouillage lui-même, à savoir la gâche d'un verrou, dont le pêne, terminé par un crochet, est proté par le boîtier de la fiche.

Mais cette solution présente là encore un inconvénient, à savoir que, après un nombre limité d'enfichages, le bord inférieur du canal, qui sert de face d'appui pour le crochet, subit une destruction progressive, le matériau isolant habituellement utilisé pour un socle n'étant pas doté d'une résistance mécanique élevée. De plus, les diffivultés d'accès manuel pour le déverrouillage sont aggravées dans le cas d'un grand nombre de connecteurs, par suite de la position inférieure de l'accrochage, et oblige à une transmission mécanique fragile et coûteuse.

Il a déjà été proposé dans le brevet américain 2748362 une embase de raccordement pour circuit élextrique comportant d'une part un socle fixe et une fiche mobile, munis l'un et l'autre d'éléments conducteurs de forme complémentaire réalisant le raccordement électrique, et d'autre part un dispositif de verrouillage de la fiche sur le socle, la connexion et/ou la déconnexion des circuits étant obtenues respectivement, par enfichage et/ou extraction par action manuelle sur des surfaces de préhension portées par la fiche mobile. Le dispositif de verrouillage comporte une gâche fixe portée par le socle et un pêne mobile porté par la fiche, fixé à une première extrémité d'un levier muni d'une des surfaces de préhension l'organede commande de déverrouillage étant constitué par une des surfaces de préhension. La seconde extrémité du levier est fixée au sommet de la fiche. Une telle embase comportant un canal en tant que gâche, situé directement sur le socle de l'embase en coopération avec un levier à l'extrémité duquel se trouve le pêne, ne peut être utilisée pour le verrouillage d'une fiche sur son socle dans les centraux téléphoniques où les socles des embases sont disposés à des distances mutuelles extrêmement réduites pour des raisons d'encombrement. Une telle solution nécessite en effet soit une fente latérale ayant une fonction de gâche de grande largeur pour permettre un débattement suffisant du levier et du pêne, soit un levier porte-pême d'épaisseur si petite que sa rigidité et sa solidité en seraient très sérieusement affectées. Dans les deux cas, la préhension des moyens de verrouillage s'effectue sur les côtés ce qui nécessite un espace suffisant pour introduire les doigts sur les surfaces de préhension.

Par conséquent, les embases de raccordement connues de l'art antérieur ne permettent pas de résoudre le problème de la préhension manuelle et du déverrouillage simultané lors de la juxtaposition d'une pluralité d'embases de ce type permettant une grande densité de connexions.

L'embase selon l'invention apporte une solution au problème posé. Elle est caractérisée en ce que le levier est fixé par sa seconde extrémité à un support muni d'une autre des surfaces de préhension, ledit support étant disposé en saillie dans la direction d'extraction par rapport à la fiche mobile, et en ce que la gâche fixe du dispositif de verrouillage est fixée à l'extrémité d'un support de gâche.

L'utilisation d'un support de gâche allongé dans la direction d'enfichage visant à éloigner su socle la région critique de verrouillage en la ramenant à l'arrière de la fiche permet ainsi de résoudre simplement le problème, posé, le pêne coopérant avec la gâche étant porté par un levier élastique fixé sur la fiche mobile permettant simultanément les opérations de déverrouillage et de préhension manuelles pour l'extraction de ladite fiche. Une caractéristique supplémentaire en découle, particulièrement avantageuse dans le cas d'un grand nombre d'embases à faibles distances mutuelles, celle du guidage de la fiche, lors de l'enfichage, par le support de gâche qui s'étend alors parallèlement à cette direction depuis l'arrière de la fiche jusqu'au socle de l'embase. Ce guidage peut être du type à rainures glissantes, resprectivement porté par le support de la fiche.

L'invention sera mieux comprise à l'aide de la description ciaprès, en s'appuyant sur les figuras annexées, où:
- les figures 1 et 2 représentent deux variantes d'embases de raccordement de type connu;
- les figures 3 et 4 représentent, suivant deux variantes, un premier mode de réalisation selon l'invention, avec levier de déverrouillage extérieur;
- les figures 5 et 6 représentent deux variantes d'un deuxième mode de réalisation de l'embase selon l'invention, comportant une glissière de guidage de l'enfichage.

La figure 1 représente une embase de raccordement connue, du modèle »Mâle DIN inversé«, équipée d'un dispositif de verrouillage de la fiche mobile de type connu.

L'embase se compose d'une partie fixe fixe ou socle 1, de forme parallélépipédique et d'une fiche mobile 2, l'un et l'autre portant des contacts conducteurs tels que 3 et 4, réalisant la transmission électrique entre les fils, tels que 5 et 6, des circuits à raccorder.

Le socle 1 est parallélépipédique, et présente une face d'accès ouvert 7 pour permettre l'enfichage, dont un des bords présente un rebord 8 en saillie dans lequel a été réalisé un canal 9 débouchant de chaque côté de celui-ci. Ce canal est destiné, comme expliqué plus haut, à recevoir un verrou, en forme de bande ou lame élastique, dont une extrémité 10 est conçue pour s'y introduire et s'y fixer, grâce au harpon 11 et tenons d'appui tels que 12. L'autre extrémité 13 est munie d'un pêne 14. La fiche mobile 2 est, de son côté, munie d'une gâche 15. Lors de l'enfichage, le pêne 14 pénètre dans la gâche 15, et le verrouillage est réalisé.

Une telle embase présente les inconvénients décrits en détail plus haut, à savoir la nécessité de deux étapes distinctes lors du désenfichage, et le risque de déverrouillage accidentil par inclinaison de la fiche mobile dans le sens de l'éloignement du pêne par rapport à la gâche.

La figure 2 représente un autre mode de réalisation connu du système de verrouillage, équipant une embase du modèle »Mâle DIN inversé«.

Le socle 1 comporte le canal 9 connu, qui est dans ce cas, mis en oeuvre, par sa face inférieure, comme gâche du verrou 20, dont le pêne est porté par un levier pivotant 21 solidaire de la fiche mobile 2.

Le verrouillage a lieu par l'élasticité de l'articulation 23, et la commande du déverrouillage s'effectue sous l'action d'un coulisseau 24, portant à une extrémité un plan incliné 25 coopérant avec un plan incliné 26 porté par le verrou 20, et à l'autre extrémité une plaquette de saisie 27.

Le verrou peut être bloqué en position verrouillée par appui d'une des ses parties 28 avec un crochet de blocage 29 porté par le coulisseau.

Le dispositif assure bien la transmission de la commande de déverrouillage au-dessus de la fiche mobile, ce qui est utile dans les centraux téléphoniques, mais en revanche exige toujours deux étapes séparées au déverrouillage. De plus, comme on l'a indiqué plus haut, le bord inférieur 30 du rebord du socle 1 se dégrade rapidement après quelques enfichages, et il faut remplacer le socle lui-même.

Les figures 3 et 4 représentent, suivant deux variantes, un premier mode de réalisation de l'embase de raccordement de l'invention, dans le cas où les embases sont mises en oeuvre en grand nombre dans un équipement, avec de très faibles distances, aussi bien entre les grands côtés qu'entre les petits côtés. L'introduction des doigts entre deux embases pour la préhension manuelle est alors rendue impossible. Suivant la figure 3, on met en oeuvre un verrou dont la partie statique ou gâche est portée par un porte-gâche 51 dont la longueur, comptée dans la direction d'enfichage, est rendue supérieure à la hauteur de la fiche mobile 2. Le canal 9 du socle sert de réceptable de fixation pour la partie statique du porte-gâche 51. La fixation s'effectue par un harpon 11 et des faces d'appui telles que 35. La partie active porte-pêne du verrou, en forme de levier 52, pivotant élastiquement en 53, est elle-même portée à l'extremité d'un support 54 surmontant le boîtier, dont la longueur, comptée dans la direction d'enfichage, est choisie suffisante pour permettre une préhension aisée sur les surfaces 55 et 56, rainurées pour une meilleure adhérence des doigts.

Les figures 3 et 4 correspondent au cas où la direction de l'axe de pivotement est resprectivement parallèle et perpendiculaire au grand côté portuer du canal 9 du socle de l'embase (non représentés sur les figures).

Les figures 5 et 6 représentent une deuxième variante de réalisation de l'invention, faisant assumer au porte-gâche 51 une fonction supplémentaire, celle de guide de la fiche au cours de l'enfichage. Pour cela, la fiche porte, en vis-à-vis du porte-gâche, des organes complémentaires en forme de coulisseau tels que 71 et 72, coopérant par glissement avec le porte-gâche 51; des chanfreins tels que 63 et 64 facilitent la mise en place.

Cette disposition est particulièrement avantageuse lorsque les embases de raccordement, tout en étant extrêmement rapprochées, sont de plus, disposées dans le fond de châssis profonds, par exemple de ceux du type dit »en fond de panier«. Le rôle du guidage à l'enfichage, ainsi assumé par le même moyen que celui qui participe au verrouillage et au déverrouillage de la fiche mobile, procure ainsi, d'une manière ne découlant pas de façon évidente de l'état de la technique, un ensemble de résultats concourant à un but commun d'efficacité améliorée dans l'exploitation, et de réduction dans les coûts de fabrication.

Il est à remarquer, en terminant, que le dispositif de verrouillage et d'extraction de l'invention a été décrit dans le cas d'une embase comportant dans un de ses rebords, un canal permettant la fixation de ce dispositif; mais il est bien entendu que tout autre mode de solidarisa- tion procurant une fixation de caractéristiques équivalentes pour ce dispositif, en particulier une réalisation de type monoblonc en matériau unique et continu, est compris dans le domaine de l'invention.

## Revendications

1. Embase de raccordement pour circuits électriques, comportant d'une part un socle fixe

(1) et une fiche mobile (2), munis l'un et l'autre d'éléments conducteurs (3, 4) de forme complémentaire réalisant le raccordement, et d'autre part un dispositif de verrouillage de la fiche (2) sur le socle (1), la connexion et/ou la déconnexion des circuits étant obtenues respectivement, par enfichage et/ou extraction par action manuelle, sur des surfaces de préhension (55,56) portées par la fiche mobile (2), et l'agane de commande de déverrouillage est constitué par une des surfaces de préhension (55) ledit dispositif de verrouillage étant constitué d'une gâche (57, 61) fixe portée par le socle (1) et d'un pêne mobile (58) porté par la fiche (2), fixé à une première extrémité d'un levier (52) muni d'une des surfaces de préhension (55), caractérisée en ce que le levier (52) est fixé par sa seconde extrémité à un support (54) muni d'une autre des surfaces de préhension (56), ledit support (54) étant disposé en saillie dans la direction d'extraction par rapport à la fiche mobile, et en ce que la gâche fixe (57, 61) du dispositif de verrouillage est fixée à l'extrémité d'un support (51

2. Embase de raccordement selon la revendication 1, caractérisée en ce que le support (51) comporte des surfaces parallèles à la direction d'enfichage, coopérant avec des surfaces de forme complémentaire portées par la fiche mobile (2), les deux ensembles de surfaces constituant des glissières de guidage de la fiche (2) par rapport au socle pendant l'enfichage.

3. Embase de raccordement selon l'une des revendications 1 ou 2, caractérisée en ce que la gâche est portée par un porte-gâche (51) dont la longueur, comptée dans la direction d'enfichage, est rendue supérieure à la hauter de la fiche mobile (2).

4. Embase de raccordement selon l'une des revendications 1 à 3, dans laquelle la fiche mobile est de section sensiblement rectangulaire, caractérisée en ce que le levier (52) porteur du pêne (58) est disposé parallèlement aux grands côtés de la fiche.

5. Embase de raccordement selon l'une des revendications 1 à 3, dans laquelle la fiche mobile de section sensiblement rectangulaire, caractérisée en ce que le levier (52) porteur du pêne mobile (58) est disposé selon l'un des petits côtés de l'embase.

6. Embase de raccordement selon l'une des revendications 1 à 5, caractérisée en ce que le support (51) de la gâche (57, 61) est fixé sur le socle (1) par un dispositif élastique du type harpon (11) coopérant avec une ouverture (9) réalisée dans le socle (1 ).

7. Embase de raccordement selon l'une des revendications 1 à 6, caractérisée en ce que le support (51) de la gâche (57, 61) est constitué d'un matériau continu et d'un seul tenant avec celui du socle (1) de l'embase.

8. Circuit électrique en châssis notamment du type »en fond de panier«, caractérisé en ce qu'il comporte une embase de raccordement selon l'une des revendications précédentes.

## Patentansprüche

1. Steckkupplung für elektrische Stromkreise, mit einem festen Sockel (1) und einem beweglichen Stecker (2), die beide mit Leiterelementen (3, 4) komplementärer Form versehen sind, welche die Kopplung herstellen, und mit einer Vorrichtung zur Verriegelung des Steckers (2) an dem Sockel (1), wobei die Verbindung und/oder die Trennung der Stromkreise durch manuelles Einstecken bzw. Herausziehen erhalten wird, wobei Greifoberflächen (55, 56) an dem beweglichen Stecker (2) erfaßt werden und wobei das Betätigungselement zum Entriegeln durch eine der Greifoberflächen (55) gebildet ist, während die Verriegelungsvorrichtung gebildet ist aus einer feststehenden, von dem Sockel (1) getragenen Schließplatte (57, 61) und aus einem beweglichen Zapfen (58), der von dem Strecker (2) getragen wird und an einem ersten Ende eines Hebels (52) befestigt ist, der mit einer der Greifoberflächen (55) versehen ist, dadurch gekennzeichnet, daß der Hebel (52) an seinem zweiten Ende an einem Träger (54) befestigt ist, welcher mit einer weiteren der Greifoberflächen (56) versehen ist, wobei der Träger (54) in bezug auf den beweglichen Stecker in der Richtung des Herausziehens abstehend angeordnet ist, und daß die feste Schließplatte (57, 61) der Verriegelungsvorrichtung an dem Ende eines Trägers (51) befestigt ist.

2. Steckkupplung nach Anspruch 1, dadurch gekennzeichnet, daß der Träger (51) Oberflächen aufweist, die parallel zu der Einsteckrichtung sind und mit komplementären Oberflächen des beweglichen Steckers (2) zusammenwirken, wobei die beiden Gruppen von Oberflächen Schiebeführungen für den Stecker (2) bezüglich des Sockels während des Einsteckens bilden.

3. Steckkupplung nach Anspruch 1 oder 2, dadurch gekennzeichnet, daß die Schließplatte von einem Schließplattenträger (51) getragen wird, dessen in Einsteckrichtung gemessene Länge größer als die Höhe des beweglichen Steckers (2) ist.

4. Steckkupplung nach einem der Ansprüche 1 bis 3, bei welcher der bewegliche Stecker einen im wesentlichen rechteckförmigen Querschnitt aufweist, dadurch gekennzeichnet, daß der den Zapfen (58) tragende Hebel (52) parallel zu den Hauptseiten des Steckers angeordnet ist.

5. Steckkupplung nach einem der Ansprüche 1 bis 3, bei welcher der bewegliche Stecker einen im wesentlichen rechteckförmigen Querschnitt aufweist, dadurch gekennzeichnet, daß der den beweglichen Zapfen (58) tragende Hebel (52) an einer der kleinen Seiten der Kupplung angeordnet ist.

6. Steckkupplung nach einem der Ansprüche 1 bis 5, dadurch gekennzeichnet, daß der Träger (51) der Schließplatte (57, 61) an dem Sockel (1) durch eine elastische Vorrichtung (11) vom Widerhakentyp befestigt ist, welche mit einer in dem Sockel (1) angebrachten Öffnung (9) zusammenwirkt.

7. Steckkupplung nach einem der Ansprüche 1 bis 6, dadurch gekennzeichnet, daß der Träger (51) der Schließplatte (57, 61) aus einem durchgehenden Material und einteilig mit demjenigen des Sockels (1) der Kupplung ausgebildet ist.

8. Elektrischer Stromkreis auf einem Chassis, insbesondere vom »Korbbodentyp«, dadurch gekennzeichnet, daß er eine Steckkupplung nach einem der vorstehenden Ansprüche enthält.

## Claims

1. Coupling base for electrical circuits, comprising a stationary socket (1) and a movable plug (2) which are both equipped with conductor members (3, 4) of complementary shapes for making the connection, and a locking device for locking the plug (2) with the socket (1), the connection and/or disconnection of the circuit being obtained by insertion and/or extraction, respectively, by manually acting on gripping surfaces (55, 56) of the movable plug (3), and the disengagement control member being formed by one of the gripping surfaces (55), said locking device being formed of a stationary catch member (57, 61) carried by the socket (1) and of a movable peg (58) carried by the plug (2) and fixed to a first end of a lever (52) provided with one of the gripping surfaces (55), characterized in that, on its other end, the lever (52) is fixed to a supporting member (54) provided with another one of the gripping surfaces (56), said supporting member (54) projecting into the extraction direction with respect to the movable plug, and in that the stationary catach member (57, 61) of the locking device is fixed to one end of a carrier (51).

2. Coupling base in accordance with claim 1, characterized in that the carrier (51) comprises surfaces which are parallel to the insertion direction and cooperate with surfaces of complementary shape carried by the movable plug (2), the two sets of surfaces forming sliding guides of the plug (2) with respect to the socket during the insertion operation.

3. Coupling base according to claim 1 or 2, characterized in that the catch member is carried by a catch carrier (51) the length of which in the direction of insertion exceeds the height of the movable plug (2).

4. Coupling base according to any of claims 1 to 3, in which the movable plug has a substantially rectangular corss-section, characterized in that the lever (52) carrying the peg (58) is arranged to be parallel to the major sides of the plug.

5. Coupling base according to any of claims 1 to 3, wherein the movable plug has a substantially rectangular cross-section, characterized in that the lever (52) carrying the movable peg (58) is arranged along one of the small sides of the base.

6. Coupling base in accordance with any of claims 1 to 5, characterized in that the carrier (51) of the catch member (57, 61) is mounted to the socket (1) through a resilient device (11) of harpoon type cooperating with an opening (9) formed in the socket (1).

7. Coupling base in accordance with any of claims 1 to 6, characterized in that the carrier (51) of the catch member (57, 61) is formed of a continuous material and integral with that of the socket (1) of the base.

8. Electrical circuit in a chassis, particularly of »basket bottom« type, characterized in that it comprises a coupling base in accordance with any of the preceding claims.
